# EUROPÄISCHE PATENTSCHRIFT

(11) **EP 3 790 423 B1**
(45) Veröffentlichungstag und Bekanntmachung des Hinweises auf die Patenterteilung: **15.09.2021**
(21) Anmeldenummer: 18724204.5
(22) Anmeldetag: 08.05.2018
(51) Int. Cl.: A43B 13/18

(54) **SOHLE EINES SCHUHS, INSBESONDERE EINES SPORTSCHUHS**
SOLE OF A SHOE, PARTICULARLY AN ATHLETIC SHOE
SEMELLE D'UNE CHAUSSURE, EN PARTICULIER D'UNE CHAUSSURE DE SPORT

(43) Veröffentlichungstag der Anmeldung: 17.03.2021
(73) Patentinhaber: PUMA SE, 91074 Herzogenaurach (DE); Massachusetts Institute Of Technology, Cambridge, MA 02139 (US)
(72) Erfinder: HARTMANN, Matthias, 91301 Forchheim (DE); SUSSMANN, Reinhold, 91443 Scheinfeld (DE); CASALEGNO, Federico, Boston, MA 02108 (US); KOH, Hunmin, Somerville, MA 02143 (US); WALKER, Will, Cambridge, MA 02141 (US); LIM, Yihyun, Cambridge, MA 02139 (US); TAHOUNI, Yasaman, Cambridge, MA 02138 (US)
(74) Vertreter: Gosdin, Carstensen & Partner Patentanwälte Partnerschaftgesellschaft mbB
(86) Internationale Anmeldenummer: PCT/EP2018/061934
(87) Internationale Veröffentlichungsnummer: WO 2019/214814

(56) Entgegenhaltungen:
- DE-A1- 3 440 206
- DE-U1-202005 017 043
- US-A- 2 983 056
- US-A1- 2008 127 513
- US-A1- 2009 064 542

## Beschreibung

Die Erfindung betrifft eine Sohle eines Schuhs, insbesondere eines Sportschuhs, wobei die Sohle eine Erstreckung in Längsrichtung sowie eine Erstreckung in eine hierzu senkrechte Vertikalrichtung aufweist, wobei in die Sohle eine Anzahl von Ausnehmungen eingebracht ist, wobei sich die Ausnehmungen in eine Querrichtung senkrecht zur Längsrichtung sowie senkrecht zur Vertikalrichtung erstrecken und die Sohle zumindest teilweise durchsetzen, wobei eine erste Gruppe Ausnehmungen vorhanden ist, die ohne äußere Kräfte auf die Sohle in Vertikalrichtung größer ausgebildet sind als in Längsrichtung, wobei eine zweite Gruppe Ausnehmungen vorhanden ist, die ohne äußere Kräfte auf die Sohle in Vertikalrichtung kleiner ausgebildet sind als in Längsrichtung, wobei zumindest abschnittsweise in Längsrichtung nebeneinander mindestens eine Reihe Ausnehmungen angeordnet ist, wobei zwischen zwei Ausnehmungen der ersten Gruppe eine Ausnehmung der zweiten Gruppe angeordnet ist, wobei zumindest abschnittsweise in Vertikalrichtung übereinander eine obere Reihe von Ausnehmungen und eine untere Reihe von Ausnehmungen angeordnet ist.

Bei Sportschuhen wird versucht, durch die geometrische Gestaltung der Sohle dieser ein bestimmtes und gewünschtes Federverhalten zu geben. Hierunter ist zu verstehen, dass die Sohle in vertikaler Richtung bei der Beaufschlagung mit der Gewichtskraft des Trägers des Schuhs ein gewünschtes Verformungsverhalten aufweist, insbesondere eine bestimmte Kennlinie zwischen beaufschlagender Kraft und Dehnung in vertikaler Richtung.

Eine Sohle der eingangs genannten Art ist aus der DE 20 2005 017 043 U1 bekannt. Ähnliche und andere Lösungen zeigen die US 2008/127513 A1**,** die DE 34 40 206 A1, die US 2009/0064542 A1 und die US 2 983 056 A.

Eine andere Sohle ist aus der US 2 983 056 A bekannt. Der Sohlenkörper ist hier in Querrichtung mit einer Vielzahl von Ausnehmungen versehen, die, seitlich auf die Sohle, also in Querrichtung gesehen, kreisrund ausgebildet sind. Dabei sind die Ausnehmungen mit unterschiedlichem Durchmesser ausgestaltet, wobei zwischen zwei Ausnehmungen mit größerem Durchmesser eine solche mit kleinerem Durchmesser angeordnet ist. Mit solchen Ausnehmungen lässt sich Einfluss auf das Feder- bzw. Dämpfungsverhalten der Sohle nehmen.

Der Erfindung liegt die **Aufgabe** zugrunde, eine Schuhsohle der eingangs genannten Art so fortzubilden, dass es möglich wird, das Federverhalten sowie das Dämpfungsverhalten der Sohle in gewünschter, vorgegebener Weise verbessert beeinflussen zu können.

Die Erfindung löst die Aufgabe gemäß dem unabhängigen Anspruch 1.

Die **Lösung** dieser Aufgabe durch die Erfindung ist dadurch gekennzeichnet, dass die beiden Reihen relativ zueinander so angeordnet sind, dass eine Ausnehmung der ersten Gruppe vertikal oberhalb einer Ausnehmung der zweiten Gruppe liegt, wobei ohne äußere Kräfte auf die Sohle die größte Abmessung einer Ausnehmung in eine erste Richtung mindestens 150 % der größten Abmessung der Ausnehmung in eine zweite Richtung, die senkrecht zur ersten Richtung ist, beträgt und wobei die Ausnehmungen, gesehen in Querrichtung, eine Umfangskontur aufweisen, die die Form einer Acht hat. Die Ausnehmungen durchsetzen bevorzugt zumindest teilweise die Sohle in Querrichtung vollständig.

Die Ausnehmungen erstrecken sich dabei bevorzugt entlang einer Geraden, sie sind also gerade bzw. linear ausgebildet.

Ohne äußere Kräfte auf die Sohle beträgt dabei bevorzugt die größte Abmessung einer Ausnehmung in eine erste Richtung mindestens 180 % der größten Abmessung der Ausnehmung in eine zweite Richtung, die senkrecht zur ersten Richtung ist. Die Ausnehmung weist in diesem Falle in einem

Mittenbereich bevorzugt eine Einschnürung mit einer minimalen Erstreckung auf, die höchstens 90 %, vorzugsweise höchstens 80 %, der größten Abmessung in die zweite Richtung beträgt.

Die größte Abmessung beträgt dabei bevorzugt zwischen 8 mm und 18 mm, besonders bevorzugt zwischen 10 mm und 15 mm.

Die zwischen den Ausnehmungen verbleibende Wandstärke des Materials der Sohle ist vorzugsweise zumindest abschnittsweise im wesentlichen konstant. Insoweit ist bevorzugt vorgesehen, dass die Wandstärke zumindest abschnittsweise in einem Bereich zwischen 80 % und 120 % eines mittleren Wertes der Wandstärke liegt (als mittlerer Wert der Wandstärke ist dabei das arithmetische Mittel zu verstehen, welches für die jeweiligen Wandstärken zwischen benachbarten Ausnehmungen über einen vorgegebenen definierten Bereich der seitlichen Fläche der Sohle ermittelt wird).

Die Sohle besteht bevorzugt aus Polyurethan-Material, aus Thermoplastischem Polyurethan (TPU) oder aus Thermoplastischem Elastomer (TPE) oder weist zumindest dieses Material auf. Das Material der Sohle ist dabei bevorzugt geschäumt.

Das Material der Sohle hat bevorzugt eine Dichte zwischen 0,20 und 0,50 g/cm³. Es hat bevorzugt eine Härte zwischen 30 und 50 Asker C.

Die Sohle kann als Zwischensohle ausgebildet sein. Dabei ist es möglich, dass unter der Zwischensohle eine Außensohle angeordnet ist.

Die Ausnehmungen sind bevorzugt in Längsrichtung über mindestens 33 % der gesamten Längserstreckung der Sohle angeordnet. Sie sind bevorzugt zumindest in einem Mittenfußbereich und einem Hinterfußbereich der Sohle angeordnet.

Durch die vorgeschlagene Ausgestaltung der Sohle ist es möglich, die Steuerung der Feder- und Dämpfungseigenschaften bzw. der Härte der Sohle in einfacher Weise zu beeinflussen. Durch die Ausgestaltung der Ausnehmungen kann bei der Beauftragung der Sohle mit der Gewichtskraft des Trägers des Schuhs, der mit der Sohle versehen ist, ein gewünschtes Einfedern realisiert werden.

Die vorliegende Erfindung stellt insofern auf die Benutzung von so genanntem "Mechanical Meta Material" ab, bei dem vorgesehen ist, dass verschiedene Anreihungen von Durchbrüchen (bekannt sind hierbei vor allem im Querschnitt runde oder ovale Ausnehmungen) unterschiedlicher Größe in die Sohle eingebracht werden bzw. sind, um ein bestimmtes Feder- bzw. Dämpfungsverhalten der Sohle zu erreichen. Somit kann ein "Engineered Damping" erfolgen, bei dem also die Feder- bzw. Dämpfungseigenschaften einer gewünschten Kennlinie gehorchen.

Bei Aufbringung einer Verformungskraft - hervorgerufen durch die Gewichtskraft des Trägers des Schuhs - kollabieren die entstehenden Zellen in spezieller Weise, so dass spezielle Feder- bzw. Dämpf-Kennlinien realisiert werden können.

Insoweit wird sozusagen ein "programmierbares Zusammenklappen bzw. Kollabieren" der Sohlen-Struktur erreicht, da die Struktur in sich ein zusammenhängendes System bildet und die einzelnen Materialabschnitte voneinander abhängig sind.

Die Vorteile der vorgeschlagenen Struktur können zu einer "negativen Steifigkeit" führen, d. h. drückt man die Sohle in vertikaler Richtung etwas zusammen, fällt die Sohle in definierter Weise in sich zusammen. Auch ist es auf die beschriebene Weise möglich, die Sohle so zu strukturieren, dass sie einerseits ein hinreichendes Maß an Elastizität aufweist und andererseits infolge einer Deformationskraft Verformungsenergie aufnimmt.

In der Zeichnung ist ein Ausführungsbeispiel der Erfindung dargestellt. Es zeigen:
- Fig. 1: eine Sohle eines Sportschuhs, wobei diese eine Zwischensohle sowie eine Außensohle umfasst,
- Fig. 2: den Ausschnitt "X" gemäß Figur 1 in detaillierterer Darstellung, gesehen in eine Querrichtung senkrecht zur Längsrichtung der Sohle und senkrecht zur vertikalen Richtung, und
- Fig. 3: eine Ausnehmung in der Sohle mit Detailangaben zu deren Geometrie.

In Figur 1 ist eine Sohle 1 zu sehen, die sich in Längsrichtung L (entsprechend der Längsachse des Schuhs, der mit der Sohle versehen ist) sowie in Vertikalrichtung V erstreckt (die Vertikalrichtung V gibt die Richtung an, wenn der Schuh bzw. die Sohle bei bestimmungsgemäßer Verwendung auf dem Boden steht). Weiterhin erstreckt sich die Sohle 1 in eine Querrichtung Q, die sowohl auf der Längsrichtung L als auch auf der Vertikalrichtung V senkrecht steht.

Die Sohle 1 ist vorliegend als Zwischensohle ausgebildet, an deren Oberseite das (nicht dargestellte) Schuhoberteil in bekannter Weise befestigt ist. An der Unterseite der Sohle ist eine Außensohle 6 befestigt.

In die Sohle 1 sind Ausnehmungen 2 eingearbeitet. Bevorzugt erstrecken sich diese Ausnehmungen in Querrichtung Q über die gesamte Breite der Sohle 1. Details zur Ausgestaltung und Anordnung der Ausnehmungen 2 sind aus den Figuren 2 und 3 ersichtlich. Hierzu zeigt Figur 2 die Einzelheit "X" gemäß Figur 1 und Figur 3 die geometrische Gestaltung einer bevorzugten Ausführungsform einer einzelnen Ausnehmung 2.

Wie in Figur 2 in der Zusammenschau mit Figur 1 gesehen werden kann, sind zwei Reihen 3 und 4 an Ausnehmungen 2 in die Sohle 1 eingebracht. Dabei kommen zwei Gruppen an Ausnehmungen 2 zum Einsatz:
Eine erste Gruppe Ausnehmungen 2' ist so gestaltet, dass - ohne äußere Kräfte auf die Sohle 1 - die Ausnehmungen 2' in Vertikalrichtung V größer ausgebildet sind als in Längsrichtung L. Dann ist eine zweite Gruppe an Ausnehmungen 2" vorhanden, die - wiederum ohne äußere Kräfte auf die Sohle 1 - in Vertikalrichtung V kleiner ausgebildet sind als in Längsrichtung L. Wie sich aus Figur 2 ergibt, sind dabei in jeder Reihe 3, 4 in Längsrichtung L nebeneinander die Ausnehmungen 2', 2" so angeordnet, dass zwischen zwei Ausnehmungen 2' der ersten Gruppe eine Ausnehmung 2" der zweiten Gruppe angeordnet ist.

Die einzelnen Ausnehmungen 2', 2" sind jeweils so gestaltet, dass sie in Querrichtung Q gesehen die Form einer "Acht" aufweisen. Hierzu wird insbesondere auf Figur 3 Bezug genommen.

Jeder Ausnehmung 2', 2" hat demgemäß in eine erste Richtung R1 eine größte Abmessung G (die bevorzugt zwischen 10 mm und 15 mm beträgt); in eine zweite Richtung R2, die auf der ersten Richtung R1 senkrecht steht, ist die größte Abmessung der Ausnehmung 2', 2" mit K bezeichnet. Die Abmessung G beträgt dabei mindestens 150 % (besonders bevorzugt sogar mindestens 180 %) der Abmessung K.

Im Mittenbereich entlang der Erstreckung in die erste Richtung R1 weist die Ausnehmung 2', 2" eine Einschnürung 5 auf (wodurch sich die Gestaltung in Form einer "Acht" ergibt), so dass die Ausnehmung 2', 2" hier eine minimale Erstreckung k hat. Diese minimale Erstreckung k beträgt bevorzugt höchstens 90 %, besonders bevorzugt höchstens 80 %, der Abmessung K.

Hinzuweisen ist noch auf die verbleibende Wandstärke t, die sich zwischen benachbarten Ausnehmungen 2', 2" ergibt. Diese ist in Figur 2 an verschiedenen Stellen eingetragen. Ermittelt man einen (arithmetischen) Mittelwert zwischen den jeweiligen Wandstärken t über einen ausgewählten Bereich (wie zum Beispiel denjenigen Bereich, der in Figur 2 dargestellt ist), ist bevorzugt vorgesehen, dass die Wandstärke t im wesentlichen weitgehend konstant bleibt. Konkret kann dies dahingehend quantifiziert werden, dass die Wandstärke t an jeder Stelle des ausgewählten Bereichs nicht weniger als 80 % und nicht mehr als 120 % der mittleren Wandstärke t beträgt.

Durch die vorgeschlagene Ausgestaltung kann erreicht werden, dass die Sohle des Schuhs ein spezielles Feder- bzw. Dämpfverhalten aufweist, wobei insbesondere bei der Beaufschlagung durch die Gewichtskraft des Trägers des Schuhs ein vorbestimmtes Kollabieren der Sohle infolge der Ausnehmungen erfolgt, was ein angenehmes Tragegefühl vermittelt.

### Bezugszeichenliste:

- 1: Sohle
- 2: Ausnehmung
- 2': Ausnehmung der ersten Gruppe
- 2": Ausnehmung der zweiten Gruppe
- 3: Reihe an Ausnehmungen
- 4: Reihe an Ausnehmungen
- 5: Einschnürung
- 6: Außensohle

- L: Längsrichtung
- V: Vertikalrichtung
- Q: Querrichtung

- R1: erste Richtung
- R2: zweite Richtung
- G: größte Abmessung der Ausnehmung in erste Richtung
- K: größte Abmessung der Ausnehmung in zweite Richtung
- k: minimale Erstreckung
- t: Wandstärke

## Patentansprüche

1. Sohle (1) eines Schuhs, insbesondere eines Sportschuhs, wobei die Sohle (1) eine Erstreckung in Längsrichtung (L) sowie eine Erstreckung in eine hierzu senkrechte Vertikalrichtung (V) aufweist, wobei in die Sohle (1) eine Anzahl von Ausnehmungen (2) eingebracht ist, wobei sich die Ausnehmungen (2) in eine Querrichtung (Q) senkrecht zur Längsrichtung (L) sowie senkrecht zur Vertikalrichtung (V) erstrecken und die Sohle (1) zumindest teilweise durchsetzen,
wobei eine erste Gruppe Ausnehmungen (2') vorhanden ist, die ohne äußere Kräfte auf die Sohle (1) in Vertikalrichtung (V) größer ausgebildet sind als in Längsrichtung (L),
wobei eine zweite Gruppe Ausnehmungen (2") vorhanden ist, die ohne äußere Kräfte auf die Sohle (1) in Vertikalrichtung (V) kleiner ausgebildet sind als in Längsrichtung (L),
wobei zumindest abschnittsweise in Längsrichtung (L) nebeneinander mindestens eine Reihe (3, 4) Ausnehmungen (2', 2") angeordnet ist, wobei zwischen zwei Ausnehmungen (2') der ersten Gruppe eine Ausnehmung (2") der zweiten Gruppe angeordnet ist,
wobei zumindest abschnittsweise in Vertikalrichtung (V) übereinander eine obere Reihe (3) von Ausnehmungen (2', 2") und eine untere Reihe (4) von Ausnehmungen (2', 2") angeordnet ist,
**dadurch gekennzeichnet,**
**dass** die beiden Reihen (3, 4) relativ zueinander so angeordnet sind, dass eine Ausnehmung (2') der ersten Gruppe vertikal oberhalb einer Ausnehmung (2") der zweiten Gruppe liegt, wobei ohne äußere Kräfte auf die Sohle (1) die größte Abmessung (G) einer Ausnehmung (2) in eine erste Richtung (R1) mindestens 150 % der größten Abmessung (K) der Ausnehmung (2) in eine zweite Richtung (R2), die senkrecht zur ersten Richtung ist, beträgt und wobei die Ausnehmungen (2), gesehen in Querrichtung (Q), eine Umfangskontur aufweisen, die die Form einer Acht hat.

2. Sohle nach Anspruch 1, **dadurch gekennzeichnet, dass** die Ausnehmungen (2) zumindest teilweise die Sohle (1) in Querrichtung (Q) vollständig durchsetzen.

3. Sohle nach Anspruch 1 oder 2, **dadurch gekennzeichnet, dass** sich die Ausnehmungen (2) entlang einer Geraden erstrecken.

4. Sohle nach einem der Ansprüche 1 bis 3, **dadurch gekennzeichnet, dass** ohne äußere Kräfte auf die Sohle (1) die größte Abmessung (G) einer Ausnehmung (2) in eine erste Richtung (R1) mindestens 180 % der größten Abmessung (K) der Ausnehmung (2) in eine zweite Richtung (R2), die senkrecht zur ersten Richtung ist, beträgt.

5. Sohle nach einem der Ansprüche 1 bis 4, **dadurch gekennzeichnet, dass** die Ausnehmung (2) in einem Mittenbereich eine Einschnürung (5) mit einer minimalen Erstreckung (k) aufweist, die höchstens 90 %, vorzugsweise höchstens 80 %, der größten Abmessung (K) in die zweite Richtung (R2) beträgt.

6. Sohle nach einem der Ansprüche 1 bis 5, **dadurch gekennzeichnet, dass** die größte Abmessung (G) zwischen 8 mm und 18 mm beträgt, vorzugsweise zwischen 10 mm und 15 mm.

7. Sohle nach einem der Ansprüche 1 bis 6, **dadurch gekennzeichnet, dass** die zwischen den Ausnehmungen (2) verbleibende Wandstärke (t) des Materials der Sohle (1) zumindest abschnittsweise konstant ist.

8. Sohle nach Anspruch 7, **dadurch gekennzeichnet, dass** die Wandstärke (t) zumindest abschnittsweise in einem Bereich zwischen 80 % und 120 % eines mittleren Wertes der Wandstärke (t) liegt.

9. Sohle nach einem der Ansprüche 1 bis 8, **dadurch gekennzeichnet, dass** sie aus Polyurethan-Material, aus Thermoplastischem Polyurethan (TPU) oder aus Thermoplastischem Elastomer (TPE) besteht oder dieses Material aufweist.

10. Sohle nach Anspruch 9, **dadurch gekennzeichnet, dass** das Material der Sohle (1) geschäumt ist.

11. Sohle nach einem der Ansprüche 1 bis 10, **dadurch gekennzeichnet, dass** das Material der Sohle eine Dichte zwischen 0,20 und 0,50 g/cm³ hat.

12. Sohle nach einem der Ansprüche 1 bis 11, **dadurch gekennzeichnet, dass** das Material der Sohle eine Härte zwischen 30 und 50 Asker C aufweist.

13. Sohle nach einem der Ansprüche 1 bis 12, **dadurch gekennzeichnet, dass** sie eine Zwischensohle ist oder umfasst, wobei insbesondere unter der Zwischensohle eine Außensohle (6) angeordnet ist.

14. Sohle nach einem der Ansprüche 1 bis 13, **dadurch gekennzeichnet, dass** die Ausnehmungen (2) in Längsrichtung (L) über mindestens 33 % der gesamten Längserstreckung der Sohle (1) angeordnet sind.

15. Sohle nach einem der Ansprüche 1 bis 14, **dadurch gekennzeichnet, dass** die Ausnehmungen (2) zumindest in einem Mittenfußbereich und einem Hinterfußbereich der Sohle (1) angeordnet sind.

## Claims

1. Sole (1) of a shoe, particularly of an athletic shoe, wherein the sole (1) has an extension in a longitudinal direction (L) and an extension in a vertical direction (V) perpendicular thereto, wherein a number of recesses (2) is introduced into the sole (1), wherein the recesses (2) extend in a transverse direction (Q) perpendicular to the longitudinal direction (L) and perpendicular to the vertical direction (V) and permeate the sole (1) at least in part,
wherein there is a first group of recesses (2') which, without external forces on the sole (1), are larger in the vertical direction (V) than in the longitudinal direction (L),
wherein there is a second group of recesses (2") which, without external forces on the sole (1), are smaller in the vertical direction (V) than in the longitudinal direction (L),
wherein at least in sections, at least one row (3, 4) of recesses (2', 2") is arranged adjacent to each other in the longitudinal direction (L), wherein a recess (2") of the second group is arranged between two recesses (2') of the first group,
wherein an upper row (3) of recesses (2', 2") and a lower row (4) of recesses (2', 2") are arranged above one another at least in sections in the vertical direction (V),
**characterized in**
**that** the two rows (3, 4) are arranged relative to each other in such a way that a recess (2') of the first group lies vertically above a recess (2") of the second group, wherein, without external forces on the sole (1), the largest dimension (G) of a recess (2) in a first direction (R1) is at least 150 % of the largest dimension (K) of the recess (2) in a second direction (R2) perpendicular to the first direction and wherein the recesses (2), seen in the transverse direction (Q), have a peripheral contour which has the shape of an eight.

2. Sole according to claim 1, **characterized in that** the recesses (2) at least partially penetrate the sole (1) completely in the transverse direction (Q).

3. Sole according to claims 1 or 2, **characterized in that** the recesses (2) extend along a straight line.

4. Sole according to one of claims 1 to 3, **characterized in that**, without external forces on the sole (1), the largest dimension (G) of a recess (2) in a first direction (R1) is at least 180 % of the largest dimension (K) of the recess (2) in a second direction (R2) perpendicular to the first direction.

5. Sole according to one of claims 1 to 4, **characterised in that** the recess (2) has in a central region a restriction (5) with a minimum extension (k) which is at most 90%, preferably at most 80%, of the largest dimension (K) in the second direction (R2).

6. Sole according to one of claims 1 to 5, **characterised in that** the largest dimension (G) is between 8 mm and 18 mm, preferably between 10 mm and 15 mm.

7. Sole according to one of claims 1 to 6, **characterised in that** the wall thickness (t) of the material of the sole (1) remaining between the recesses (2) is constant at least in sections.

8. Sole according to claim 7, **characterized in that** the wall thickness (t) at least in sections is in a range between 80 % and 120 % of an average value of the wall thickness (t).

9. Sole according to one of claims 1 to 8, **characterized in that** it consists of or comprises polyurethane material, thermoplastic polyurethane (TPU) or thermoplastic elastomer (TPE).

10. Sole according to claim 9, **characterized in that** the material of the sole (1) is foamed.

11. Sole according to one of claims 1 to 10, **characterized in that** the material of the sole has a density between 0.20 and 0.50 g/cm³.

12. Sole according to one of claims 1 to 11, **characterized in that** the material of the sole has a hardness between 30 and 50 Asker C.

13. Sole according to one of claims 1 to 12, **characterised in that** it is or comprises a midsole, wherein especially an outer sole (6) is arranged below the midsole.

14. Sole according to one of claims 1 to 13, **characterised in that** the recesses (2) are arranged in the longitudinal direction (L) over at least 33 % of the total longitudinal extension of the sole (1).

15. Shoe according to one of claims 1 to 14, **characterized in that** the recesses (2) are arranged at least in a midfoot region and a rearfoot region of the sole (1).

## Revendications

1. Semelle (1) d'une chaussure, en particulier d'une chaussure de sport, la semelle (1) présentant une étendue dans la direction longitudinale (L) ainsi qu'une étendue dans une direction verticale (V) perpendiculaire à celle-ci, un certain nombre d'évidements (2) étant ménagés dans la semelle (1), les évidements (2) s'étendant dans une direction transversale (Q) perpendiculairement à la direction longitudinale (L) ainsi que perpendiculairement à la direction transversale (V) et traversant au moins partiellement la semelle (1),
un premier groupe d'évidements (2') étant présent, lesquels sont, sans forces extérieures sur la semelle (1), réalisés de manière plus grande dans la direction verticale (V) que dans la direction longitudinale (L), un deuxième groupe d'évidements (2") étant présent, lesquels sont, sans forces extérieures sur la semelle (1), réalisés de manière plus petite dans la direction verticale (V) que dans la direction longitudinale (L), au moins une rangée (3, 4) d'évidements (2', 2") étant disposés les uns à côté des autres au moins dans certaines parties dans la direction longitudinale (L),
un évidement (2") du deuxième groupe étant disposé entre deux évidements (2') du premier groupe,
une rangée supérieure (3) d'évidements (2', 2") et une rangée inférieure (4) d'évidements (2', 2") étant disposées l'une au-dessus de l'autre au moins dans certaines parties dans la direction verticale (V),
**caractérisée en ce que**
les deux rangées (3, 4) sont disposées l'une par rapport à l'autre de telle sorte qu'un évidement (2') du premier groupe se situe verticalement au-dessus d'un évidement (2") du deuxième groupe, la plus grande dimension (G) d'un évidement (2) dans une première direction (R1) valant, sans forces extérieures sur la semelle (1), au moins 150 % de la plus grande dimension (K) de l'évidement (2) dans une deuxième direction (R2) qui est perpendiculaire à la première direction, et les évidements (2) présentant, vus dans la direction transversale (Q), un contour périphérique qui a la forme d'un huit.

2. Semelle selon la revendication 1, **caractérisée en ce que** les évidements (2) traversent complètement la semelle (1) au moins partiellement dans la direction transversale (Q).

3. Semelle selon la revendication 1 ou 2, **caractérisée en ce que** les évidements (2) s'étendent le long d'une ligne droite.

4. Semelle selon l'une des revendications 1 à 3, **caractérisée en ce que**, sans forces extérieures sur la semelle (1), la plus grande dimension (G) d'un évidement (2) dans une première direction (R1) vaut au moins 180 % de la plus grande dimension (K) de l'évidement (2) dans une deuxième direction (R2) qui est perpendiculaire à la première direction.

5. Semelle selon l'une des revendications 1 à 4, **caractérisée en ce que** l'évidement (2) présente, dans une région centrale, un étranglement (5) doté d'une étendue minimale (k) qui vaut au maximum 90 %, de préférence au maximum 80 %, de la plus grande dimension (K) dans la deuxième direction (R2).

6. Semelle selon l'une des revendications 1 à 5, **caractérisée en ce que** la plus grande dimension (G) vaut entre 8 mm et 18 mm, de préférence entre 10 mm et 15 mm.

7. Semelle selon l'une des revendications 1 à 6, **caractérisée en ce que** l'épaisseur de paroi (t), demeurant entre les évidements (2), du matériau de la semelle (1) est constante au moins dans certaines parties.

8. Semelle selon la revendication 7, **caractérisée en ce que** l'épaisseur de paroi (t) se situe au moins dans certaines parties dans une plage comprise entre 80 % et 120 % d'une valeur moyenne de l'épaisseur de paroi (t).

9. Semelle selon l'une des revendications 1 à 8, **caractérisée en ce qu'**elle est constituée de matériau en polyuréthane, de polyuréthane thermoplastique (TPU) ou d'élastomère thermoplastique (TPE) ou comprend ce matériau.

10. Semelle selon la revendication 9, **caractérisée en ce que** le matériau de la semelle (1) est moussé.

11. Semelle selon l'une des revendications 1 à 10, **caractérisée en ce que** le matériau de la semelle a une masse volumique comprise entre 0,20 et 0,50 g/cm³.

12. Semelle selon l'une des revendications 1 à 11, **caractérisée en ce que** le matériau de la semelle présente une dureté comprise entre 30 et 50 Asker C.

13. Semelle selon l'une des revendications 1 à 12, **caractérisée en ce qu'**elle est ou comporte une semelle intermédiaire, une semelle extérieure (6) étant disposée en particulier en dessous de la semelle intermédiaire.

14. Semelle selon l'une des revendications 1 à 13, **caractérisée en ce que** les évidements (2) sont disposés sur au moins 33 % de l'étendue longitudinale totale de la semelle (1) dans la direction longitudinale (L).

15. Semelle selon l'une des revendications 1 à 14, **caractérisée en ce que** les évidements (2) sont disposés au moins dans une région métatarsienne et dans une région d'arrière-pied de la semelle (1).
